# EUROPÄISCHE PATENTANMELDUNG

(11) **EP 2 575 377 A1**
(43) Veröffentlichungstag der Anmeldung: **03.04.2013**
(21) Anmeldenummer: 12178668.5
(22) Anmeldetag: 31.07.2012
(51) Int. Cl.: H04R 25/00

(54) **Verstärkungseinstellung bei einem Hörhilfegerät**

(30) Priorität: 29.09.2011 DE 102011083736
(71) Anmelder: Siemens Medical Instruments Pte. Ltd., Singapore 139959 (SG)
(72) Erfinder: Pape, Sebastian, 91054 Erlangen (DE); Serman, Maja, 91054 Buckenhof (DE)
(74) Vertreter: Maier, Daniel Oliver

(57) **Zusammenfassung**

Durch die Erfindung soll die Sprachverständlichkeit auch bei der Durchführung einer Frequenztransposition erhalten bleiben. Hierzu werden in dem Eingangssignal vor der Frequenztransposition vorhandene Frikative insbesondere anhand der Energieverteilung zwischen den einzelnen Frequenzbändern (A bis H) erkannt. Nach der Frequenztransposition werden Verstärkereinheiten (5A bis 5F) in den transponierten Frequenzbändern (A' bis F') derart gesteuert, dass eine bestimmte, in den nicht transponierten Frequenzbändern (A bis H) vorhandene Energieverteilung zwischen wenigstens einem ersten oberen Frequenzband (G) und einem ersten unteren Frequenzband (D) auf eine entsprechende Energieverteilung zwischen einem zweiten oberen Frequenzband (E') und einem zweiten unteren Frequenzband (D') des frequenztransponierten Signals abgebildet wird. Die Erfindung bewirkt, dass in dem ursprünglichen Eingangssignal enthaltene Frikative auch nach einer Frequenztransposition korrekt erkannt werden.

## Beschreibung

Die Erfindung betrifft ein Verfahren zur Verarbeitung eines elektrischen Eingangssignals in einem zur Durchführung einer Frequenztransposition geeigneten Hörhilfegerät. Ferner betrifft die Erfindung ein Hörhilfegerät zur Durchführung eines entsprechenden Verfahrens.

Bei schweren Hörverlusten ist es häufig nicht mehr möglich, den Hörverlust allein durch eine hohe Verstärkung auszugleichen. Es sind daher Hörhilfegeräte bekannt, bei denen bestimmte Frequenzbereiche, bei denen ein Schwerhöriger kein oder nahezu kein Hörvermögen mehr hat, in andere Frequenzbereiche zu verschieben. Eine derartige Verschiebung wird als Frequenztransposition bezeichnet. Durch die Frequenztransposition kann zwar wieder ein breiter Frequenzbereich hörbar gemacht werden, es hat sich jedoch gezeigt, dass die Frequenztransposition nur bedingt Vorteile beim Sprachverstehen bringt. Insbesondere werden sog. Frikative, das sind nach ihrer Artikulationsart benannte Konsonanten, beispielsweise F, S, V, Z, nach einer Frequenztransposition häufig nicht oder falsch verstanden.

Ein zur Durchführung einer Frequenztransposition geeignetes Hörhilfegerät ist beispielsweise aus der Patentschrift DE 10 2008 046 966 B3 bekannt.

Ein Verfahren zur Verarbeitung akustischer Sprachsignale ist aus WO 2010/078938 A2 bekannt, wobei die zu verarbeitenden Sprachsignale in mehrere Frequenzbänder aufgeteilt werden und die hochfrequenten Frequenzbänder oberhalb einer Grenzfrequenz zu niedrigeren Frequenzen unterhalb der Grenzfrequenz verschoben werden, und wobei die spektralen Energieverhältnisse des Sprachsignals erfasst werden.

Aufgabe der vorliegenden Erfindung ist es, das Sprachverstehen bei der Versorgung mit einem zur Durchführung einer Frequenztransposition geeigneten Hörhilfegerät zu verbessern.

Diese Aufgabe wird durch ein Verfahren zur Verarbeitung eines elektrischen Eingangssignals in einem Hörhilfegerät mit den im Patentanspruch 1 angegebenen Verfahrensschritten gelöst. Ferner wird die Aufgabe durch ein Hörhilfegerät zur Durchführung eines derartigen Verfahrens mit den Merkmalen gemäß Patentanspruch 3 gelöst.

Bei der Erfindung wird zunächst ein akustisches oder elektromagnetisches Eingangssignal aufgenommen und von einem Eingangswandler, z.B. einem Mikrofon, in ein elektrisches Eingangssignal gewandelt. Mittels einer Filterbank wird das elektrische Eingangssignal in mehrere Frequenzbänder (sog. Kanäle) aufgeteilt. Danach wird die Energie des elektrischen Eingangssignals in wenigstens zwei Frequenzbändern, vorzugsweise jedoch in allen Frequenzbändern, ermittelt. Anschließend wird eine Energieverteilung zwischen einzelnen Frequenzbändern, vorzugsweise zwischen allen Frequenzbändern, bestimmt. Anhand der Energieverteilung können bestimmte, in dem Eingangssignal enthaltene Frikative erkannt werden.

Weiterhin erfolgt bei dem erfindungsgemäßen Hörhilfegerät eine Frequenztransposition, wodurch wenigstens ein Kanal, zumeist im oberen Frequenzbereich, auf einen anderen, zumeist tiefer liegenden Kanal abgebildet wird. Durch die Frequenztransposition wird allgemein das Ziel verfolgt, einen bestimmten Frequenzbereich, z.B. 0 bis 8 kHz, in einen anderen, zumeist schmäleren, transponierten Frequenzbereich, z.B. 0 bis 6 kHz zu überführen bzw. abzubilden. In der Regel stimmen die Bandbreiten und Grenzfrequenzen der transponierten Frequenzbänder, d.h. der Frequenzbänder in dem transponierten Frequenzbereich, mit denen der betreffenden ursprünglichen Frequenzbänder überein, (z.B. beginnend bei 0 Hz: 6 Frequenzbänder mit einer Bandbreite von jeweils 1 kHz), nur dass zu bestimmten ursprünglichen Frequenzbändern keine transponierten Frequenzbänder existieren (z.B. zu dem Frequenzband zwischen 6 und 7 kHz sowie zu dem Frequenzband zwischen 7 und 8 kHz). Es ist jedoch auch möglich, dass durch die Frequenztransposition Grenzfrequenzen verschoben werden, so dass z.B. 8 Frequenzbänder zwischen 0 und 8 kHz auf 8 Frequenzbänder zwischen 0 und 6 kHz abgebildet werden. Auch Mischformen sind möglich, bei denen sowohl die Grenzfrequenzen als auch die Anzahl der Frequenzbänder zwischen dem ursprünglichen Frequenzbereich und dem transponierten Frequenzbereich variieren.

Zumeist werden mit einem zur Durchführung einer Frequenztransposition geeigneten Hörhilfegerät mehrere Frequenzbänder in andere Frequenzbänder abgebildet (verschoben). Häufig sind auch bestimmte Frequenzbänder, zumeist im unteren Frequenzbereich, von der Frequenztransposition nicht betroffen, d.h. sowohl die Grenzfrequenzen der betreffenden Frequenzbänder als auch die Signalanteile eines Eingangssignals sind in diesen Frequenzbändern vor und nach der Frequenztransposition die gleichen.

Bei einem erfindungsgemäßen Hörhilfegerät ist darüber hinaus wenigstens eine Verstärkereinheit vorhanden, mittels derer die Verstärkung in einem bestimmten Frequenzband, insbesondere einem bestimmten von der Frequenztransposition betroffenen Frequenzband, einzeln einstellbar ist. Vorzugsweise ist für jedes Frequenzband in dem transponierten Frequenzbereich eine derartige Verstärkereinheit vorgesehen. Erfindungsgemäß erfolgt eine Einstellung der Verstärkung in Abhängigkeit der zuvor ermittelten Energieverteilung.

Die Erfindung bietet den Vorteil, dass durch die Steuerung der Verstärkung in einzelnen Frequenzbändern eine in dem vor der Transposition zwischen wenigstens zwei Frequenzbändern vorhandene Energieverteilung auf die transponierten Frequenzbänder abgebildet werden kann, das heißt, auch nach der Frequenztransposition ist eine entsprechende Energieverteilung zwischen zwei Frequenzbändern (des transponierten Frequenzbereiches) vorhanden. Dadurch wird erreicht, dass in dem Eingangssignal vorhandene Sprachanteile auch nach der Frequenztransposition verständlich bleiben und insbesondere in dem Eingangssignal vorhandene Frikative richtig erkannt werden.

Die Erfindung sieht insbesondere vor, dass ein Verhältnis der Energieverteilung zwischen einem ersten oberen Frequenzband und einem ersten unteren Frequenzband vor der Frequenztransposition in ein entsprechendes Verhältnis zwischen einem zweiten oberen Frequenzband und einem zweiten unteren Frequenzband nach der Frequenztransposition abgebildet wird. Dadurch kann insbesondere vermieden werden, dass bestimmte Frikative nach der Frequenztransposition mit anderen Frikativen verwechselt werden.

Die Erfindung wird nachfolgend anhand von Ausführungsbeispielen näher erläutert. Es zeigen:
- Figur 1: ein Ablaufdiagramm zur Durchführung eines erfindungsgemäßen Verfahrens und
- Figur 2: ein Hörhilfegerät zur Durchführung eines erfindungsgemäßen Verfahrens im stark vereinfachten Blockschaltbild.

Gemäß Figur 1 wird beim Ablauf eines erfindungsgemäßen Verfahrens zunächst in einem Verfahrensschritt S1 ein elektrisches Eingangssignal in mehrere Frequenzbänder aufgeteilt. Üblich ist beispielsweise eine Aufteilung in acht Frequenzbänder. Es ist jedoch auch eine andere Aufteilung, insbesondere eine feinere Aufteilung mit einer weitaus größeren Anzahl an Frequenzbändern möglich.

In einem zweiten Verfahrensschritt S2 wird eine Energieverteilung zwischen den Frequenzbändern ermittelt. Dabei ist es insbesondere bei einer großen Anzahl an Frequenzbändern auch möglich, zur Ermittlung der Energieverteilung jeweils mehrere Frequenzbänder zusammenzufassen.

Anhand der Energieverteilung über die einzelnen Frequenzbänder und insbesondere anhand des Verhältnisses der Energie in einem bestimmten oberen Frequenzband und einem bestimmten unteren Frequenzband können in einem Verfahrensschritt S3 bestimmte Frikative erkannt und unterschieden werden.

Anschließend folgt in einem Verfahrensschritt S4 die Durchführung einer Frequenztransposition. Vorzugsweise werden dabei in Abhängigkeit des individuellen Hörverlustes eines Probanden bestimmte Frequenzbänder auf bestimmte andere Frequenzbänder abgebildet. Man kann auch sagen, ein bestimmter Frequenzbereich wird in einen transponierten Frequenzbereich abgebildet bzw. verschoben.

Da in der Regel nicht alle Frequenzbänder von einer Frequenztransposition gleichermaßen betroffen sind, wird durch die Frequenztransposition häufig die zuvor vorhandene Energieverteilung zwischen oberen und unteren Frequenzbändern zerstört. Dadurch können in dem ursprünglichen Einganssignal vorhandene Frikative nicht mehr richtig erkannt werden. Die Erfindung sieht daher in einem Verfahrensschritt S5 die Einstellung der Verstärkung in wenigstens einem transponierten Frequenzband in Abhängigkeit der ermittelten Energieverteilung in den ursprünglichen Frequenzbändern vor. Dabei wird die Verstärkung so eingestellt, dass eine in den ursprünglichen Frequenzbändern vorhandene Energieverteilung zwischen wenigstens einem ersten oberen Frequenzband und einem ersten unteren Frequenzband wenigstens im Wesentlichen auch in der Energieverteilung zwischen einem zweiten oberen transponierten Frequenzband und einem zweiten unteren transponierten Frequenzband vorhanden ist. Dadurch ermöglicht es die Erfindung, dass ein in dem ursprünglichen Eingangssignal vorhandener und anhand der Energieverteilung erkennbarer Frikativ auch nach der Frequenztransposition noch als derselbe Frikativ wahrnehmbar ist. So bleibt die Verständlichkeit eines in dem Eingangssignal enthaltenen Sprachsignals auch nach der Frequenztransposition erhalten.

Figur 2 zeigt ein Hörhilfegerät gemäß der Erfindung im stark vereinfachten Blockschaltbild. Über ein Mikrofon 1 wird ein akustisches Eingangssignal aufgenommen und in ein elektrisches Eingangssignal gewandelt, welches zunächst einer Filterbank 2 zugeführt ist. Durch die Filterbank 2 erfolgt eine Aufteilung des elektrischen Eingangssignals in acht Frequenzbänder A bis H. In jedem Frequenzband A bis H ist eine Energieermittlungseinheit 3A bzw. 3B bzw. 3C ... bzw. 3H vorhanden, mittels derer die Energie des elektrischen Eingangssignals in dem jeweiligen Frequenzband bestimmt wird. Die so ermittelten Werte der Energie in den jeweiligen Frequenzbändern werden einer Signalverarbeitungs- und Steuereinheit 9 zugeführt. Diese ermittelt aus den einzelnen Energiewerten eine Energieverteilung zwischen den einzelnen Frequenzbändern, anhand derer bestimmte, in dem Eingangssignal vorhandene Frikative erkannt werden können. Die Signale der einzelnen Frequenzbänder sind weiterhin einer Frequenztranspositionseinheit 4 zugeführt, durch die bestimmte Frequenzbänder auf andere Frequenzbänder verschoben (transponiert) werden. Im Ausführungsbeispiel werden die ursprünglich vorhandenen 8 Frequenzbänder A bis H auf 6 transponierte Frequenzbänder A' bis F' überführt, wobei die unteren 4 Frequenzbänder A bis D von der Frequenztransposition unberührt bleiben, d.h. die ursprünglichen Frequenzbänder A bis D stimmen mit den transponierten Frequenzbändern A' bis D' überein, sowohl hinsichtlich der Grenzfrequenzen als auch hinsichtlich des elektrischen Signals in dem jeweiligen Frequenzband. Im Ausführungsbeispiel wird ferner das ursprüngliche 7. Frequenzband G auf das 5. transponierte Frequenzband E' sowie das ursprünglich vorhandene 8. Frequenzband H auf das 6. transponierte Frequenzband F' überführt.

Die elektrischen Signale in den transponierten Frequenzbändern A' bis F' werden schließlich in einem Addierer 7 zusammengeführt und als elektrisches Ausgangssignal einem Hörer 8 zugeführt, der das elektrische Ausgangssignal in ein akustisches Ausgangssignal wandelt.

Das erfindungsgemäße Hörhilfegerät umfasst ferner in jedem transponierten Frequenzband eine Verstärkereinheit 5A bzw. 5B bzw.... bzw. 5F, deren Verstärkung mittels der Signalverarbeitungs- und Steuereinheit 9 individuell einstellbar ist. Da sowohl die Energie in den einzelnen Frequenzbändern vor der Frequenztransposition als auch die Frequenztranspositionsvorschrift bekannt sind, ist es möglich, die Verstärkereinheiten 5A bis 5F so einzustellen, dass eine in den Frequenzbändern vor der Frequenztransposition vorhandene Energieverteilung zwischen wenigstens einem ersten oberen Frequenzband (z.B. G) und einem ersten unteren Frequenzband (z.B. D) auf eine entsprechende Energieverteilung zwischen wenigstens einem zweiten oberen Frequenzband (z.B. E') und einem zweiten unteren Frequenzband (z.B. D') in den transponierten Frequenzbändern erhalten bleibt. Alternativ wäre es auch möglich, durch entsprechende Energieermittlungseinheiten in den transponierten Frequenzbändern die Energie der Signalanteile in den transponierten Frequenzbändern direkt zu messen (nicht dargestellt) und die Verstärkereinheiten 5A bis 5F zum Erreichen einer bestimmten Energieverteilung entsprechend einzustellen.

Durch die Erfindung bleiben insgesamt in dem Eingangssignal enthaltene Frikative auch nach der Frequenztransposition in dem erzeugten Ausgangssignal weiterhin als die ursprünglichen Frikative wahrnehmbar. Sie trägt somit zur Verbesserung des Sprachverstehens bei der Durchführung einer Frequenztransposition bei.

## Patentansprüche

1. Verfahren zur Verarbeitung eines elektrischen Eingangssignals in einem Hörhilfegerät mit folgenden Schritten:
- Aufteilung des elektrischen Eingangssignals in mehrere Frequenzbänder (A bis H),
- Ermitteln jeweils einer Energie des elektrischen Eingangssignals in wenigstens zwei Frequenzbändern sowie einer Energieverteilung zwischen wenigstens den beiden Frequenzbändern (A bis H),
- Erkennen bestimmter Frikative anhand der Energieverteilung,
- Durchführung einer Frequenztransposition,
- Einstellen der Verstärkung in wenigstens einem transponierten Frequenzband (A' bis F') in Abhängigkeit der ermittelten Energieverteilung,
- Abbilden des Verhältnisses der Energieverteilung zwischen einem ersten oberen Frequenzband (G) und einem ersten unteren Frequenzband (D) vor der Frequenztransposition in ein entsprechendes Verhältnis zwischen einem zweiten oberen Frequenzband (E') und einem zweiten unteren Frequenzband (D') nach der Frequenztransposition.

2. Hörhilfegerät zur Durchführung eines Verfahrens nach einem der Ansprüche 1 oder 2, umfassend
- einen Eingangswandler (1) zur Aufnahme eines akustischen Eingangssignals und Wandlung in ein elektrisches Einganssignal,
- eine Filterbank (2) zur Aufteilung des elektrischen Eingangssignals in mehrere Frequenzbänder (A bis H),
- Energieermittlungseinheiten (3A bis 3H) zum Ermitteln der jeweiligen Energie des elektrischen Eingangssignals in einzelnen Frequenzbändern (A bis H),
- eine Frequenztranspositionseinheit (4) zur Durchführung einer Frequenztransposition,
- Verstärkereinheiten (5A bis 5F) zur Einstellen der Verstärkung in transponierten Frequenzbändern (A' bis F'),
- eine Signalverarbeitungs- und Steuereinheit (9) zum Ermitteln einer Energieverteilung zwischen einzelnen Frequenzbändern (A bis H) und zum Steuern der Verstärkung in transponierten Frequenzbändern (A' bis F') in Abhängigkeit der ermittelten Energieverteilung,
- einen Addierer (7) zum Zusammenführen der Signale in den transponierten Frequenzbändern (A' bis F') und zum Erzeugen eines elektrischen Ausgangssignals,
- einen Ausgangswandler (8) zum Wandeln des elektrischen Ausgangssignals in ein von einem Benutzer als akustisches Ausgangssignal wahrnehmbares Ausgangssignal,

3. Hörhilfegerät nach Anspruch 2, wobei ein Verhältnis der Energieverteilung zwischen einem ersten oberen Frequenzband (G) und einem ersten unteren Frequenzband (D) vor der Frequenztransposition ermittelbar und in ein entsprechendes Verhältnis zwischen einem zweiten oberen Frequenzband (E') und einem zweiten unteren Frequenzband (D') nach der Frequenztransposition abbildbar ist.

4. Hörhilfegerät nach Anspruch 2 oder 3, wobei die transponierten Frequenzbänder (A' bis F') hinsichtlich ihrer Bandbreiten und Grenzfrequenzen mit ursprünglichen Frequenzbändern (A bis F) übereinstimmen.
